# EUROPÄISCHE PATENTSCHRIFT

(11) **EP 3 103 948 B1**
(45) Veröffentlichungstag und Bekanntmachung des Hinweises auf die Patenterteilung: **01.06.2022**
(21) Anmeldenummer: 16173552.7
(22) Anmeldetag: 08.06.2016
(51) Int. Cl.: E05D 3/02, E05D 7/04, E05D 5/06

(54) **BAND FÜR EINE TÜR ODER EIN FENSTER**
HINGE FOR A DOOR OR A WINDOW
PENTURE POUR UNE PORTE OU UNE FENÊTRE

(30) Priorität: 10.06.2015 AT 5011315 U
(43) Veröffentlichungstag der Anmeldung: 14.12.2016
(73) Patentinhaber: Roto Frank Fenster- und Türtechnologie GmbH, 70771 Leinfelden-Echterdingen (DE)
(72) Erfinder: Bachatz, Stefan, 8570 Voitsberg (AT)
(74) Vertreter: Müllner, Martin

(56) Entgegenhaltungen:
- EP-A1- 1 632 630
- EP-A2- 1 722 056
- EP-A2- 2 369 109
- DE-U1- 29 514 335
- DE-U1-202004 016 909
- DE-U1-202010 016 896

## Beschreibung

### Technisches Gebiet

Die Erfindung betrifft ein Band für eine Tür oder ein Fenster, welches einen Rahmenteil und einen Flügelteil umfasst, die jeweils im Rahmen bzw. im Flügel der Tür oder des Fensters verdeckt anordenbar sind, wobei das Rahmenteil einen Befestigungsabschnitt aufweist, der über ein Gelenk mit einem Bandlappen verbunden ist, und wobei sich der Bandlappen im Wesentlichen in senkrechter Richtung zum Falz ins Innere des Flügelteils erstreckt, sodass die Eindringtiefe des Bandlappens im Flügelteil einem Mehrfachen seiner Dicke in Richtung normal zur Flügelebene der Tür bzw. des Fensters entspricht.

Die Bezeichnungen für Rahmenteil und Flügelteil dienen lediglich der Unterscheidung dieser beiden Bauteile. Es versteht sich für den Durchschnittsfachmann, dass je nach Anwendungsgebiet auch der Rahmenteil am Flügel und umgekehrt der Flügelteil am Rahmen montiert werden können.

### Stand der Technik

In diesem Sinne zeigt die DE102004042922 beispielsweise ein Türband, bei welchem ein kammartiger Bandlappen in eine entsprechende Aufnahmetasche eines Rahmenteils einschiebbar und fixierbar ist. Der Vorteil einer derartigen Ausgestaltung, bei welcher der Bandlappen tief in eine Aufnahme am gegenüberliegenden Teil ragt, besteht in einer erhöhten Stabilität des Gesamtaufbaus gegenüber Ausführungen, wo als Verbindung lediglich die Fläche des Türfalzes im entsprechenden Abschnitt zur Verfügung steht. Die auftretenden Kräfte, welche durch das Gewicht des Flügels auf das Band wirken, können durch eine derartige Konstruktion besser vom Band aufgenommen werden, wodurch auch die Haltbarkeit verbessert ist. Nachteilig bei der Ausführung gemäß der DE 102004042922 ist jedoch, dass lediglich zwei Raumrichtungen einstellbar sind, die dritte Raumrichtung, in dem Fall die Eindringtiefe des Bandlappens, kann lediglich durch Lösen der Klemmeinrichtung und grobes manuelles Verrücken des Türflügels eingestellt werden. Eine Feineinstellung ist nicht möglich. Auch sind die anderen beiden Verstelleinrichtungen, sowie die notwendige Klemmeinrichtung normal zur Flügelebene ausgerichtet und nur aus dieser Richtung zugänglich, was die Montage als gänzlich verdeckt liegendes Band nicht erlaubt.

Die GB 2507326 A zeigt ein Band, bei welchem alle drei Raumrichtungen mittels Stellschrauben einstellbar sind, wobei alle Stellschrauben von der gleichen Richtung aus betätigbar sind. Das gezeigte Band ist jedoch kein verdeckt angeordnetes Band, außerdem ist der gesamte Befestigungsabschnitt sowie alle Verstelleinrichtungen auf den schmalen Bereich der Falzfläche beschränkt, wodurch die Stabilität sowie Haltbarkeit des Bandes nicht besonders hoch ist.

Die DE 29904129 U1 zeigt ein verdeckt anordenbares Band, wobei auch hier die Verbindung zwischen Rahmenteil und Flügelteil über die schmale Falzfläche erfolgt, wodurch eine geringe Stabilität und Haltbarkeit sowie eine schlechte Kräfteübertragung gegeben ist. Auch sind hier die einzelnen Verstellvorrichtungen nicht von der gleichen Richtung aus zugänglich.

DE 20 2010 016896 U1 und DE 295 14 335 U1 offenbaren ein verdeckt anordenbares Band mit Verstelleinrichtungen.

EP 1 722 056 A2, EP 1 632 630 A1, EP 2 369 109 A2 und DE 20 2004 016909 U1 offenbaren ein Band mit Verstelleinrichtungen.

### Kurzbeschreibung der Erfindung

Es ist somit Aufgabe der vorliegenden Erfindung, ein Band zu schaffen, welches die oben genannten Nachteile beseitigt, verdeckt anordenbar ist, eine hohe Stabilität und gute Kraftübertragung zwischen Rahmenteil und Flügelteil ermöglicht, sowie eine Feineinstellung in allen drei Raumrichtungen zulässt, wobei alle Verstellmöglichkeiten in nutzerfreundlicher Weise von der gleichen Richtung aus zugänglich sein sollen.

Diese Aufgabe wird erfindungsgemäß durch ein Band nach dem Anspruch 1 gelöst. Diese Ausführung eines verdeckt anordenbaren Bandes ist besonders vorteilhaft, da sie aufgrund des tief in den Flügelteil eindringenden Bandlappens besonders stabil ist und für eine günstige Kräfteverteilung sorgt. Gleichzeitig kann das Band bei geöffneter Tür bzw. geöffnetem Fenster sehr benutzerfreundlich von Seite des Türfalzes her in allen drei Raumrichtungen, also Flügelhöhe, Falzbreite sowie Anpressdruck des Flügels, verstellt werden. Die einzelnen Verstelleinrichtungen sind dabei als einzelne Module ausgeführt und können unabhängig von den jeweils anderen beiden Verstelleinrichtungen betätigt werden, sodass die Lage des Flügels in jeder Raumrichtung ohne Verstellen der anderen beiden Einstellungen eingestellt werden kann. Der Aufnahmeteil dient dabei zum einen zum sicheren Halten des tief eindringenden Bandlappens und zur günstigen Kräfteübertragung auf den Flügel und zum anderen als bewegliches Element für zwei der drei Verstelleinrichtungen. Die dritte Verstelleinrichtung ist ebenfalls im Aufnahmeteil angeordnet und wirkt auf den Bandlappen direkt ein, um dessen Eindringtiefe im Aufnahmeteil festzulegen und den Bandlappen gegen ein Herausziehen aus dem Aufnahmeteil zu sichern.

Gemäß einem weiteren Merkmal der Erfindung ist es vorgesehen, dass die erste Verstelleinrichtung durch zwei oberhalb und unterhalb des Aufnahmeteils angeordnete mittels Stellschrauben in Richtung normal zum Falz verschiebbare Verstellkeile gebildet ist, welche über schräge Steuerflächen mit jeweils komplementären schrägen Steuerflächen am Aufnahmeteil kinematisch koppelbar sind, wodurch der Aufnahmeteil durch die Verstellkeile einerseits in seiner Höhe in Relation zum Flügelteil verschiebbar und andererseits fixierbar ist. Diese Ausführungsform bietet eine besonders einfache Möglichkeit einer Kräfteumlenkung von der Wirkrichtung der Stellschraube in senkrechter Richtung auf den Falz zu der Verschieberichtung des Aufnahmeteils in paralleler Richtung zum Falz. Gleichzeitig dienen die Verstellkeile zur Fixierung des Aufnahmeteils in seiner endgültigen Position, wodurch zusätzliche Fixiereinrichtungen entfallen, was den Aufbau vereinfacht und die Herstellungskosten senkt.

Es ist ein weiteres Merkmal der Erfindung, dass die Stellschrauben der zweiten Verstelleinrichtung als Exzenterbolzen ausgebildet sind, welche in entsprechende Ausnehmungen im Aufnahmeteil eingreifen, und mittels welcher der Aufnahmeteil relativ zum Flügelteil in Richtung normal zur Flügelebene der Tür oder des Fensters verlagerbar ist. Die zweite Verstelleinrichtung zur Einstellung des Anpressdrucks des Flügels kann so in sehr kostengünstiger Weise durch ein bzw. zwei Exzenterbolzen pro Band realisiert werden.

In diesem Zusammenhang ist es ein weiteres vorteilhaftes Merkmal der Erfindung, dass zur Lagefixierung der zweiten Verstelleinrichtung eine parallel zum Falz verlaufende Halteplatte vorgesehen ist, welche über Fixierschrauben mit der jeweiligen Fixierschraube zugeordneten an der gegenüberliegenden Seite des Aufnahmeteils angeordneten Klemmplatten verbunden ist, wodurch beim Anziehen der Fixierschrauben der Aufnahmeteil zwischen Halteplatte und Klemmplatten lagefixiert ist. Die Exzenterbolzen sind dabei beispielsweise in der Halteplatte angeordnet und greifen in entsprechende Ausnehmungen im Aufnahmeteil ein. Bei Verdrehung der Exzenterbolzen wird der Aufnahmeteil relativ zur Halteplatte und damit auch relativ zum Gehäuse des Flügelteils verlagert. Zur Fixierung der eingestellten Position sind Fixierschrauben vorgesehen, welche vom Falz aus die Halteplatte durchragen und durch den Aufnahmeteil hindurch mit gegenüberliegenden Klemmplatten verbunden sind. Werden die Fixierschrauben angezogen, so wird der Aufnahmeteil zwischen Halteplatte und Klemmplatten eingeklemmt und in seiner Position fixiert.

Ein weiteres Merkmal der Erfindung ist es, dass die dritte Verstelleinrichtung durch einen mittels einer Stellschraube in Richtung normal zum Falz innerhalb einer Ausnehmung im Aufnahmeteil verschiebbaren Verstellteil gebildet ist, welcher mit einem Vorsprung in eine entsprechende Ausnehmung des Bandlappens eingreift, wodurch dessen Eindringtiefe innerhalb des Aufnahmeteils festgelegt ist und wodurch der Bandlappen im Aufnahmeteil gehalten ist. Die dritte Verstelleinrichtung ist vollständig im Aufnahmeteil gelagert. Der in einer Ausnehmung im Aufnahmeteil verschiebbar gehaltene Verstellteil wird von einer Stellschraube durchragt, welche ebenfalls von Seite des Falzes aus betätigbar ist. Durch Verdrehen der Stellschraube wird der Verstellteil entlang der Länge der Schraube verschoben, wobei ein Vorsprung des Verstellteils in eine entsprechende Ausnehmung des Bandlappens ragt und diesen gegenüber dem Aufnahmeteil in seiner Eindringrichtung mitbewegt. Dadurch kann auf sehr einfache Art und Weise die Falzbreite eingestellt werden und gleichzeitig dient der Verstellteil zur endgültigen Lagefixierung des Bandlappens im Aufnahmeteil.

Gemäß einem weiteren Merkmal der Erfindung ist es vorgesehen, dass der Bandlappen zweiteilig ausgebildet ist, wobei ein erster Teil am Rahmenteil angeordnet ist und ein zweiter Teil im Aufnahmeteil des Flügelteils angeordnet ist, und dass die beiden Teile einen Verbindungsabschnitt, beispielsweise in Form einer Nut und Feder Verbindung sowie entsprechender Schraubverbindungen, aufweisen. Diese Ausführungsform erlaubt eine einfache Vormontage des Rahmenund Flügelteils sowie ein anschließendes Einhängen des Flügels des Fensters bzw. der Tür. Nach dem Einhängen und Fixieren des Flügels, kann die Lage dann mittels der drei Verstelleinrichtungen eingestellt und fixiert werden.

Schließlich ist es bei einer alternativen Ausführungsform der Erfindung vorgesehen, dass der Bandlappen einstückig ausgeführt ist, wodurch Rahmenteil und Flügelteil als gemeinsame Baugruppe ausgebildet sind. Die Baugruppe wird dabei einseitig entweder am Rahmen oder am Flügel vormontiert. Nach dem Zusammenfügen von Rahmen und Flügel bietet diese Ausführung des Bandlappens eine besonders stabile Ausführung des Bandes und eine sehr hohe Haltbarkeit. Außerdem werden hier am wenigsten Einzelteile benötigt, was auch die Herstellungskosten entsprechend gering hält.

### Kurze Beschreibung der Zeichnungsfiguren

Die Erfindung wird nun anhand der beiliegenden Zeichnungen näher beschrieben, wobei
Fig. 1 eine schematische Ansicht einer möglichen Ausführungsform eines erfindungsgemäßen Bandes zeigt,
Figuren 2 bis 4 jeweils Ansichten in Richtung normal zum Falz auf das Flügelteil der Ausführungsform des erfindungsgemäßen Bandes mit unterschiedlichen Stellungen der zweiten Verstelleinrichtung zeigen und
Figuren 5 bis 9 Ansichten des Flügelteils der Ausführungsform des erfindungsgemäßen Bandes mit unterschiedlichen Stellungen der ersten und dritten Verstelleinrichtungen zeigen.

### Beschreibung der Ausführungsarten

Das in Fig. 1 gezeigte Band 1 umfasst einen Rahmenteil 2 und einen Flügelteil 3. Der Rahmenteil 2 umfasst jeweils über Gelenke 5 mit einem Bandlappen 6 verbundene Befestigungsabschnitte 4, mittels welcher der Rahmenteil 2 an einem Tür- bzw. Fensterrahmen fixiert werden kann. Der Bandlappen 6 ist bei diesem Ausführungsbeispiel zweistückig ausgeführt, wobei ein erster Teil 6a am Rahmenteil angeordnet ist und mit den Befestigungsabschnitten 4 gelenkig verbunden ist. Ein zweiter Teil 6b des Bandlappens ist in einem Aufnahmeteil 8 im Flügelteil 3 aufgenommen. Die beiden Teile 6a,6b werden über einen Verbindungsabschnitt 26, hier in Form einer Nut und Feder Verbindung sowie entsprechende Schraubverbindungen 27 miteinander verbunden. In einer nicht dargestellten alternativen Ausführungsform kann der Bandlappen 6 auch einstückig ausgeführt sein, wodurch der Verbindungsabschnitt 26 sowie die entsprechenden Schraubverbindungen 27 entfallen und der Bandlappen 6 eine noch höhere Stabilität aufweist.

Das Flügelteil 3 umfasst ein Gehäuse 28, in welchem ein Aufnahmeteil 8 beweglich angeordnet ist. Im Aufnahmeteil 8 wiederum ist eine Ausnehmung, in welcher der zweite Teil 6b des Bandlappens 6 gehalten ist. Eine erste Verstelleinrichtung 9 ist ebenfalls im Gehäuse 28 oberhalb und unterhalb des Aufnahmeteils 8 angeordnet. Die erste Verstelleinrichtung 9 umfasst Stellschrauben 12, die durch entsprechende Gewindebohrungen von jeweiligen Verstellkeilen 15 ragen. Die Verstellkeile 15 weisen schräge Steuerflächen 16 auf, die mit entsprechenden schrägen Steuerflächen 17 am Aufnahmeteil 8 zusammenwirken. Beim Verdrehen der Stellschrauben 12 der ersten Verstelleinrichtung 9 kann somit die Höhe des Aufnahmeteils 8 innerhalb des Gehäuses 28 des Flügelteils 3 und damit die relative Höhe des Flügels der Tür oder des Fensters relativ zum Rahmen verstellt werden. Die Verstellkeile 15 dienen dabei einerseits zur Umlenkung der Bewegungsrichtung der Stellschrauben 12 und andererseits wird über die Verstellkeile 15 der Aufnahmeteil 8 in seiner endgültigen Lage geklemmt und damit fixiert.

Die zweite Verstelleinrichtung 10 umfasst Stellschrauben 13, die in Form von Exzenterbolzen ausgebildet sind. Sie sind in einer im Gehäuse 28 angeordneten Halteplatte 19 geführt und greifen in entsprechende Ausnehmungen 18 im Aufnahmeteil 8 ein. Beim Verdrehen der Stellschrauben 13 wird durch die Exzenterbolzen die Lage des Aufnahmeteils 8 relativ zum Gehäuse 28 des Flügelteils 3 in Richtung normal zur Tür- bzw. Fensterebene verändert. Dadurch kann der Anpressdruck des Tür- bzw. Fensterflügels eingestellt werden.

Um die endgültige Lage des Aufnahmeteils 8 aufgrund der Einstellung der zweiten Verstelleinrichtung 10 zu fixieren, sind Fixierschrauben 20 vorgesehen, welche die Halteplatte 19 und den Aufnahmeteil 8 durchragen und an der falzabgewandten Seite des Aufnahmeteils 8 mit Klemmplatten 21 verbunden sind. Beim Anziehen der Fixierschrauben 20 wird folglich der Aufnahmeteil zwischen Halteplatte 19 und Klemmplatten 21 geklemmt und fixiert.

Die dritte Verstelleinrichtung 11 wird durch eine Stellschraube 14 gebildet, welche im Aufnahmeteil 8 geführt ist und einen mit einem entsprechenden Innengewinde versehenen Verstellteil 23 durchragt, der in einer Ausnehmung 22 im Aufnahmeteil 8 verschiebbar gehalten ist. Der Verstellteil 23 ragt mit einem Vorsprung 24 in eine entsprechende Ausnehmung 25 im Bandlappen 6. Beim Verdrehen der Stellschraube 14 wird der Verstellteil 23 und damit die Eindringtiefe des Bandlappens 6 im Aufnahmeteil 8 verstellt, wodurch die Breite des Falzes 7 zwischen Rahmenteil 2 und Flügelteil 3 einstellbar ist. Gleichzeitig sichert das Verstellteil 23 mit seinem Vorsprung 24 den Bandlappen 6 innerhalb des Aufnahmeteils 8 und fixiert diesen.

Die Figuren 2 bis 4 zeigen jeweils eine Ansicht normal zum Falz 7 auf den Flügelteil 3 der Ausführungsform des erfindungsgemäßen Bandes 1. Dabei ist jeweils die Stellung der zweiten Verstelleinrichtung 10, mittels welcher der Anpressdruck einstellbar ist, verändert. In Fig. 2 befindet sich die zweite Verstelleinrichtung 10 in einer Mittelstellung, bei welcher der Aufnahmeteil 8 und damit auch der darin gehaltene Bandlappen 6 im Wesentlichen entlang der Längsmittenebene des Gehäuses 28 des Flügelteils 3 angeordnet ist. Fig. 3 zeigt eine Endstellung, bei der die Stellschrauben 13 den Aufnahmeteil 8 in Richtung einer Gehäuseseite des Flügelteils 3 hin verlagert haben und Fig. 4 zeigt die entgegengesetzte Endstellung bei der der Aufnahmeteil 8 zur gegenüberliegenden Seitenwand des Flügelteils 3 hin verlagert ist. Die Einstellungen der anderen beiden Verstelleinrichtungen 9, 11 sind von der Einstellung der zweiten Verstelleinrichtung 10 nicht betroffen und bleiben in ihren jeweils eingestellten Lagen. Zur Fixierung der Lage des Aufnahmeteils 8 in Richtung normal zur Flügelebene kann dieser mittels der Fixierschrauben 20 zwischen Halteplatte 19 und Klemmplatten 21 (siehe Fig. 1) geklemmt werden.

Fig. 5 zeigt eine Ansicht eines Flügelteils 3 der Ausführungsform des erfindungsgemäßen Bandes 1 bei dem sowohl die erste 9 als auch die dritte Verstelleinrichtung 11 in einer mittleren Lage eingestellt sind. Die Verstellkeile 15 halten dabei über ihre schrägen Steuerflächen den Aufnahmeteil in einer relativ mittigen Höhe innerhalb des Gehäuses 28 des Flügelteils 3 fest.

In der Fig. 6 ist eine Endlage der ersten Verstelleinrichtung 9 dargestellt. Dabei wurde die Stellschraube 12 der oberen ersten Verstelleinrichtung 9 soweit verdreht, dass der zugehörige Verstellkeil 15 in Richtung Falz 7 (siehe Fig. 1) verlagert wurde. Dadurch ist der Aufnahmeteil 8 mit seiner entsprechenden schrägen Steuerfläche 17 über die schräge Steuerfläche 16 des Verstellkeils 15 nach oben geglitten. Die Stellschraube 12 der unteren ersten Verstelleinrichtung 9 wurde in die entgegengesetzte Richtung verdreht, sodass der zugehörige Verstellkeil 15 vom Falz 7 weg ins Gehäuse 28 hineinverlagert wurde und mit seiner schrägen Steuerfläche 16 den Aufnahmeteil 8 in seiner Lage sichert.

Die Fig. 7 zeigt die andere Endstellung der ersten Verstelleinrichtung 9, bei welcher die Stellschrauben 12 in genau umgekehrter Richtung betätigt wurden.

Bei der Darstellung gemäß Fig. 8 befindet sich die erste Verstelleinrichtung 9 wieder in der Mittelstellung gemäß der Fig. 5 und die dritte Verstelleinrichtung 11 befindet sich in einer Endlage. Dabei wurde die Stellschraube 14 soweit verdreht, dass sich der Verstellteil 23 am falznahen Ende seiner Ausnehmung 22 im Aufnahmeteil 8 befindet. Dadurch ist auch die Eindringtiefe des Bandlappens 6 innerhalb des Flügelteils 3 am geringsten und die Falzbreite am größten.

Fig. 9 schließlich zeigt die andere Endstellung der dritten Verstelleinrichtung 11, bei der die Eindringtiefe des Bandlappens 6 im Flügelteil 3 am größten und die Falzbreite damit am geringsten ist. Es ist besonders vorteilhaft, dass alle drei Verstelleinrichtungen 9,10,11 unabhängig voneinander betätigt werden können, ohne dass die Einstellungen der jeweils anderen verändert werden. Gleichzeitig werden erfindungsgemäß in benutzerfreundlicher Weise alle drei Verstelleinrichtungen 9,10,11 sowie vorzugsweise auch die Fixierschrauben 20 von der gleichen Richtung vom Falz 7 aus betätigt. Idealerweise benötigt man hierfür auch nur einen einzigen Typ von Schraubenschlüssel, wodurch die Einstellung schnell und einfach vorgenommen werden kann.

## Patentansprüche

1. Band (1) für eine Tür oder ein Fenster, welches einen Rahmenteil (2) und einen Flügelteil (3) umfasst, die jeweils im Rahmen bzw. im Flügel der Tür oder des Fensters verdeckt anordenbar sind, wobei das Rahmenteil (2) einen Befestigungsabschnitt (4) aufweist, der über ein Gelenk (5) mit einem Bandlappen (6) verbunden ist, und wobei sich der Bandlappen (6) im Wesentlichen in senkrechter Richtung zum Falz (7) ins Innere des Flügelteils (3) erstreckt, sodass die Eindringtiefe des Bandlappens (6) im Flügelteil (3) einem Mehrfachen seiner Dicke in Richtung normal zur Flügelebene der Tür bzw. des Fensters entspricht, und wobei ferner der Bandlappen (6) in einem im Inneren des Flügelteils (3) befindlichen Aufnahmeteil (8) gehalten ist, wobei die Höhe des Aufnahmeteils (8) relativ zum Flügelteil (3) mittels einer ersten Verstelleinrichtung (9) verschiebbar und fixierbar ist und der Aufnahmeteil (8) in Richtung normal zur Flügelebene der Tür oder des Fensters relativ zum Flügelteil mittels einer zweiten Verstelleinrichtung (10) verschiebbar ist, und wobei die Eindringtiefe des Bandlappens (6) im Aufnahmeteil (8) mittels einer dritten Verstelleinrichtung (11) einstellbar ist, **dadurch gekennzeichnet, dass** alle drei Verstelleinrichtungen (9,10,11) im Flügelteil (3) angeordnet sind und mittels Stellschrauben (12,13,14), die alle parallel zur Einschubrichtung des Bandlappens (6) angeordnet sind, von der gleichen Richtung aus betätigbar sind.

2. Band (1) für eine Tür oder ein Fenster nach Anspruch 1, **dadurch gekennzeichnet, dass** die erste Verstelleinrichtung (9) durch zwei oberhalb und unterhalb des Aufnahmeteils angeordnete mittels Stellschrauben (12) in Richtung normal zum Falz (7) verschiebbare Verstellkeile (15) gebildet ist, welche über schräge Steuerflächen (16) mit jeweils komplementären schrägen Steuerflächen (17) am Aufnahmeteil (8) kinematisch koppelbar sind, wodurch der Aufnahmeteil (8) durch die Verstellkeile (15) einerseits in seiner Höhe in Relation zum Flügelteil (3) verschiebbar und andererseits fixierbar ist.

3. Band (1) für eine Tür oder ein Fenster nach Anspruch 1 oder 2, **dadurch gekennzeichnet, dass** die Stellschrauben (13) der zweiten Verstelleinrichtung (10) als Exzenterbolzen ausgebildet sind, welche in entsprechende Ausnehmungen (18) im Aufnahmeteil (8) eingreifen, und mittels welcher der Aufnahmeteil (8) relativ zum Flügelteil (3) in Richtung normal zur Flügelebene der Tür oder des Fensters verlagerbar ist.

4. Band (1) für eine Tür oder ein Fenster nach Anspruch 3, **dadurch gekennzeichnet, dass** zur Lagefixierung der zweiten Verstelleinrichtung (10) eine parallel zum Falz (7) verlaufende Halteplatte (19) vorgesehen ist, welche über Fixierschrauben (20) mit der jeweiligen Fixierschraube (20) zugeordneten an der gegenüberliegenden Seite des Aufnahmeteils (8) angeordneten Klemmplatten (21) verbunden ist, wodurch beim Anziehen der Fixierschrauben (20) der Aufnahmeteil (8) zwischen Halteplatte (19) und Klemmplatten (21) lagefixiert ist.

5. Band (1) für eine Tür oder ein Fenster nach einem der Ansprüche 1 bis 4 , **dadurch gekennzeichnet, dass** die dritte Verstelleinrichtung (11) durch einen mittels einer Stellschraube (14) in Richtung normal zum Falz (7) innerhalb einer Ausnehmung (22) im Aufnahmeteil (8) verschiebbaren Verstellteil (23) gebildet ist, welcher mit einem Vorsprung (24) in eine entsprechende Ausnehmung (25) des Bandlappens (6) eingreift, wodurch dessen Eindringtiefe innerhalb des Aufnahmeteils (8) festgelegt ist und wodurch der Bandlappen (6) im Aufnahmeteil (8) gehalten ist.

6. Band (1) für eine Tür oder ein Fenstern nach einem der Ansprüche 1 bis 5, **dadurch gekennzeichnet, dass** der Bandlappen (6) zweiteilig ausgebildet ist, wobei ein erster Teil (6a) am Rahmenteil (2) angeordnet ist und ein zweiter Teil (6b) im Aufnahmeteil (8) des Flügelteils (3) angeordnet ist, und dass die beiden Teile (6a,6b) einen Verbindungsabschnitt (26), beispielsweise in Form einer Nut und Feder Verbindung sowie entsprechender Schraubverbindungen (27), aufweisen.

7. Band (1) für eine Tür oder ein Fenster nach einem der Ansprüche 1 bis 5, **dadurch gekennzeichnet, dass** der Bandlappen (6) einstückig ausgeführt ist, wodurch Rahmenteil (2) und Flügelteil (3) als gemeinsame Baugruppe ausgebildet sind.

## Claims

1. A hinge (1) for a door or a window, which comprises a frame portion (2) and a sash portion (3) which can be arranged each in a hidden manner in the frame and in the sash, respectively, of the door or the window, wherein the frame portion (2) includes a fastening section (4) which is connected via a joint (5) to a hinge loop (6), and wherein the hinge loop (6) extends substantially in the direction perpendicular to the fold (7) into the inside of the sash portion (3), such that the depth of penetration of the hinge loop (6) in the sash portion (3) corresponds to a multiple of its thickness in the direction normal to the sash plane of the door and the window, respectively, and wherein the hinge loop (6) further is held in a receiving portion (8) which is located in the inside of the sash portion (3) wherein the height of the receiving portion (8) relative to the sash portion (3) is displaceable and fixable by means of a first adjustment device (9), and the receiving portion (8) is displaceable in the direction normal to the sash plane of the door or the window relative to the sash portion by means of a second adjustment device (10), and wherein the depth of penetration of the hinge loop (6) in the receiving portion (8) can be adjusted by means of a third adjustment device (11), **characterized in that** all of the three adjustment devices (9, 10, 11) are arranged in the sash portion (3), and can be actuated from the same direction by means of adjusting screws (12, 13, 14) which are all arranged in parallel to the insertion direction of the hinge loop (6).

2. The hinge (1) for a door or a window according to Claim 1, **characterized in that** the first adjustment device (9) is formed by two adjusting wedges (15) which are arranged above and below the receiving portion and can be displaced by means of adjusting screws (12) in the direction normal to the fold (7), which adjusting wedges (15) can be cinematically coupled via inclined control surfaces (16) to respective complementary inclined control surfaces (17) on the receiving portion (8), whereby the receiving portion (8) on the one hand can be displaced through the adjusting wedges (15) in its height in relation to the sash portion (3) and on the other hand can be fixed.

3. The hinge (1) for a door or a window according to Claim 1 or 2, **characterized in that** the adjusting screws (13) of the second adjustment device (10) are formed as eccentric bolts which engage in corresponding recesses (18) in the receiving portion (8), and by means of which the receiving portion (8) can be shifted relative to the sash portion (3) in a direction normal to the sash plane of the door or the window.

4. The hinge (1) for a door or a window according to Claim 3, **characterized in that** for fixing in position of the second adjustment device (10) a retaining plate (19) extending in parallel to the fold (7) is provided which is connected via fixing screws (20) to respective clamping plates (21) arranged on the opposite side of the receiving portion (8), each clamping plate (21) being associated with the respective fixing screw (20), whereby the receiving part (8) is fixed in position between the holding plate (19) and the clamping plates (21) when the fixing screws (20) are tightened.

5. The hinge (1) for a door or a window according to any one of Claims 1 to 4, **characterized in that** the third adjustment device (11) is formed by an adjustment portion (23) which can be displaced by means of an adjusting screw (14) in the direction normal to the fold (7) within a recess (22) in the receiving portion (8) which adjustment portion (23) engages with a projection (24) in a corresponding recess (25) of the hinge loop (6), whereby its depth of penetration within the receiving portion (8) is defined and whereby the hinge loop ( 6) is held in the receiving portion (8).

6. The hinge (1) for a door or a window according to any one of Claims 1 to 5, **characterized in that** the hinge loop (6) is formed in two parts, wherein a first part (6a) is arranged on the frame portion (2) and a second part ( 6b) is arranged in the receiving portion (8) of the sash portion (3), and that the two parts (6a, 6b) include a connecting section (26), for example in the form of a tongue and groove connection and corresponding screw connections (27).

7. The hinge (1) for a door or a window according to any one of Claims 1 to 5, **characterized in that** the hinge loop (6) is formed in one piece, whereby frame portion (2) and sash portion (3) are formed as a common assembly.

## Revendications

1. Paumelle (1) qui est destinée à une porte ou une fenêtre et qui comprend un élément de dormant (2) et un élément d'ouvrant (3) lesquels peuvent être disposés de manière dissimulée dans le dormant et dans l'ouvrant, respectivement, de ladite porte ou de ladite fenêtre, l'élément de dormant (2) comportant une partie de fixation (4) laquelle est reliée, à travers une articulation (5) à une penture (6), la penture (6) s'étendant selon une direction sensiblement perpendiculaire à la feuillure (7) dans l'intérieur de l'élément d'ouvrant (3), de manière à ce que la profondeur de pénétration de la penture (6) dans l'élément d'ouvrant (3) corresponde à plusieurs fois son épaisseur dans un sens normal au plan de l'ouvrant de la porte ou de la fenêtre, la penture (6) étant en outre maintenue dans un élément de réception (8) situé à l'intérieur de l'élément d'ouvrant (3), un premier dispositif de réglage (9) permettant de déplacer et de fixer l'élément de réception (8) en ce qui concerne sa hauteur par rapport à l'élément d'ouvrant (3), et un deuxième dispositif de réglage (10) permettant de déplacer l'élément de réception (8) par rapport à l'élément d'ouvrant selon un sens normal au plan de l'ouvrant de la porte ou de la fenêtre, et un troisième dispositif de réglage (11) permettant de régler la profondeur de pénétration de la penture (6) dans l'élément de réception (8), **caractérisée en ce que** tous les trois dispositifs de réglage (9, 10, 11) sont disposés dans l'élément d'ouvrant (3) et peuvent être actionnés depuis le même côté au moyen de vis de réglage (12, 13, 14) qui sont toutes disposées parallèlement à la direction d'introduction de la penture (6).

2. Paumelle (1) pour une porte ou une fenêtre selon la revendication 1, **caractérisée en ce que** le premier dispositif de réglage (9) est réalisé sous forme de deux cales de réglage (15), disposés au-dessus et au-dessous dudit élément de réception, lesquels peuvent être déplacés selon un sens normal à la feuillure (7) au moyen de vis de réglage (12) et lesquels peuvent subir un couplage cinématique à travers des faces de commande (16) inclinées et des faces de commande (17) inclinées complémentaires équipant l'élément de réception (8), faisant en sorte que les cales de réglage (15) permettent, d'un côté, de déplacer l'élément de réception (8) en ce qui concerne sa hauteur par rapport à l'élément d'ouvrant (3) et, d'un autre côté, de le fixer.

3. Paumelle (1) pour une porte ou une fenêtre selon les revendications 1 ou 2, **caractérisée en ce que** les vis de réglage (13) du deuxième dispositif de réglage (10) sont réalisées sous forme de boulons excentriques lesquels s'engagent dans des évidements (18) correspondants équipant l'élément de réception (8) et lesquels permettent de déplacer l'élément de réception (8) par rapport à l'élément d'ouvrant (3) selon un sens normal au plan d'ouvrant de la porte ou de la fenêtre.

4. Paumelle (1) pour une porte ou une fenêtre selon la revendication 3, **caractérisée en ce qu'**elle est pourvue d'une plaque de support (19), s'étendant parallèlement à la feuillure (7), laquelle permet d'ancrer le deuxième dispositif de réglage (10) et laquelle est reliée, à travers des vis de fixation (20), à des plaques de serrage (21) disposées sur le côté opposé de l'élément de réception (8), chacune associée à la vis de fixation (20) concernée, faisant en sorte que l'élément de réception (8) puisse être ancré entre la plaque de support (19) et les plaques de serrage (21) en serrant les vis de fixation (20).

5. Paumelle (1) pour une porte ou une fenêtre selon l'une des revendications 1 à 4, **caractérisée en ce que** le troisième dispositif de réglage (11) est réalisé sous forme d'un élément de réglage (23) qui peut être déplacé, au moyen d'une vis de réglage (14), dans un sens normal à la feuillure (7) au sein d'un évidement (22) dans l'élément de réception (8) et qui présente une saillie (24) laquelle s'engage dans un évidement (25) correspondant de la penture (6), ce qui définit la profondeur de pénétration de cette dernière au sein de l'élément de réception (8) et permet de maintenir la penture (6) dans l'élément de réception (8).

6. Paumelle (1) pour une porte ou une fenêtre selon l'une des revendications 1 à 5, **caractérisée en ce que** la penture (6) est réalisée sous forme de deux éléments, un premier élément (6a) étant disposé sur l'élément de dormant (2) et un deuxième élément (6b) étant disposé dans l'élément de réception (8) de l'élément d'ouvrant (3), et que les deux éléments (6a, 6b) présentent une partie de liaison (26) qui prend, par exemple, la forme d'une liaison de type rainure et languette ainsi que des liaisons à vis (27) correspondantes.

7. Paumelle (1) pour une porte ou une fenêtre selon l'une des revendications 1 à 5, **caractérisée en ce que** la penture (6) est réalisée en une seule pièce, l'élément de dormant (2) et l'élément d'ouvrant (3) étant ainsi réalisés sous forme d'une ensemble commun.
